# EUROPÄISCHE PATENTSCHRIFT

(11) **EP 1 913 254 B1**
(45) Veröffentlichungstag und Bekanntmachung des Hinweises auf die Patenterteilung: **21.11.2012**
(21) Anmeldenummer: 06763692.8
(22) Anmeldetag: 14.06.2006
(51) Int. Cl.: F02M 61/18, F02M 61/16, F02M 51/06

(54) **BRENNSTOFFEINSPRITZVENTIL UND VERFAHREN ZUR AUSFORMUNG VON ABSPRITZÖFFNUNGEN**
FUEL INJECTION VALVE AND METHOD FOR SHAPING DISCHARGE PORTS
SOUPAPE D'INJECTION DE CARBURANT ET PROCEDE POUR FAÇONNER DES ORIFICES DE PULVERISATION

(30) Priorität: 05.08.2005 DE 102005036951
(43) Veröffentlichungstag der Anmeldung: 23.04.2008
(73) Patentinhaber: ROBERT BOSCH GMBH, 70442 Stuttgart (DE)
(72) Erfinder: SCHRADE, Andreas, 87509 Immenstadt (DE); MAIER, Dieter, 87549 Rettenberg (DE); STRANSKY, Gerhard, 87509 Immenstadt (DE)
(86) Internationale Anmeldenummer: PCT/EP2006/063176
(87) Internationale Veröffentlichungsnummer: WO 2007/017305

(56) Entgegenhaltungen:
- DE-C1- 4 230 376
- GB-A- 1 088 666
- US-A- 4 890 794
- US-A- 5 163 621
- US-A1- 2004 074 996
- PATENT ABSTRACTS OF JAPAN Bd. 008, Nr. 076 (M-288), 9. April 1984 (1984-04-09) & JP 58 222971 A (MITSUBISHI JUKOGYO KK; others: 01), 24. Dezember 1983 (1983-12-24)

## Beschreibung

### Stand der Technik

Die Erfindung geht aus von einem Brennstoffeinspritzventil nach der Gattung des Anspruchs 1 und von einem Verfahren zur Ausformung von Abspritzöffnungen nach der Gattung des Anspruchs 15.

Aus der GB 1,088,666 A ist bereits ein Brennstoffeinspritzventil bekannt, das eine gestufte Abspritzöffnung aufweist. Dabei ist die Abspritzöffnung ausgehend von einem kammerförmigen Ventilinnenraum in einem ersten Öffnungsabschnitt mit einer sehr geringen durchflussbestimmenden Öffnungsweite ausgeführt, während ein sich anschließender zweiter Öffnungsabschnitt deutlich aufgeweitet ist. Der zweite Öffnungsabschnitt kann entweder zylindrisch oder kegelförmig erweiternd ausgebildet sein. Die Abspritzöffnungen sind mittels konventioneller Technik, wie Bohren, Fräsen, Prägen oder Erodieren eingebracht.

Aus der DE 42 30 376 C1 ist bereits ein Brennstoffeinspritzventil bekannt, dessen Ventilnadel mit dem so genannten Metal-Injection-Molding-Verfahren (MIM-Verfahren) hergestellt ist. Bei der Ventilnadel wird ein aus einem Ankerabschnitt und einem Ventilhülsenabschnitt bestehendes rohrförmiges Betätigungsteil durch Spritzgießen und anschließendes Sintern hergestellt. Anschließend wird das Betätigungsteil mittels einer Schweißverbindung mit einem Ventilschließgliedabschnitt verbunden, so dass die Ventilnadel nur noch aus zwei Einzelbauteilen zusammengesetzt ist. Im Ankerabschnitt und Ventilhülsenabschnitt ist dabei eine durchgehende innere Längsöffnung vorgesehen, in der Brennstoff in Richtung zum Ventilschließgliedabschnitt strömen kann, der dann nahe des Ventilschließgliedabschnittes durch Queröffnungen aus dem Ventilhülsenabschnitt austritt. Bei der Fertigung der Ventilnadel mit dem MIM-Verfahren sind also Schieberwerkzeuge nötig, um die Queröffnungen auszubilden.

Aus der DE 40 33 952 C1 ist bereits ein binäres Bindersystem nach Art der Solid-Polymer-Solutions für die Technik des Metal Injection Molding bekannt. Es zeichnet sich durch die Verwendung physiologisch unbedenklicher niedermolekularer Binderkomponenten und durch den Verzicht auf Benetzungsmittel aus. Auf diese Weise lassen sich aus Metallpulvern dichte Formteile problemlos durch Spritzgießen herstellen und aus diesen der Binder entfernen, ohne dass dabei eine Schwindung oder ein Verzug auftritt.

### Vorteile der Erfindung

Das erfindungsgemäße Brennstoffeinspritzventil mit den kennzeichnenden Merkmalen des Anspruchs 4 hat den Vorteil, dass es besonders einfach und kostengünstig herstellbar ist. In idealer Weise wird das die Abspritzöffnungen aufweisenden Ventilbauteil, insbesondere der Ventilsitzkörper, mittels Metal-Injection-Molding-Verfahren (MIM) hergestellt. Die vorliegende Erfindung zeichnet sich dadurch aus, dass gestufte Abspritzöffnungen in großer Anzahl in einem mittels MIM-Verfahren hergestellten Formteil mit hoher Genauigkeit werkzeuggebunden ausformbar sind. Die erfmdungsgemäße Anordnung und Ausführung der Abspritzöffnungen in dem Ventilbauteil ermöglicht eine zeitgleiche Ausformung einer Vielzahl von reproduzierbaren Abspritzöffnungen.

Durch die in den Unteransprüchen aufgeführten Maßnahmen sind vorteilhafte Weiterbildungen und Verbesserungen des im Anspruch 4 angegebenen Brennstoffeinspritzventils möglich.

Besonders vorteilhaft ist es, dass alle Abspritzöffnungen eines Teilkreises mit ihren stromabwärtigen Abspritzöffnungsabschnitten mit einem einmalig zu erstellenden Werkzeug axial oder radial entformbar sind.

Von Vorteil kann es sein, wenn mehrere erste Abspritzöffnungsabschnitte in einen ring- oder teilringförmig umlaufenden zweiten Abspritzöffnungsabschnitt münden.

Das erfindungsgemäße Verfahren zur Ausformung von Abspritzöffnungen mit den kennzeichnenden Merkmalen des Anspruchs 1 hat den Vorteil, dass es durch die axiale bzw. radiale Ausformbarkeit der stromabwärtigen Abspritzöffnungsabschnitte der Abspritzöffnungen möglich ist, die Konturen der Abspritzöffnungsabschnitte in einer sehr hohen Varianz in einem Spritzgießwerkzeug zu integrieren. Es ergeben sich erhebliche Kostenvorteile gegenüber bekannten Lösungen, da die Abspritzöffnungen mit

Aus der JP 58-222971 A ist bereits ein Brennstoffeinspritzventil für Brennstoffeinspritzanlagen von Brennkraftmaschinen bekannt, bei dem ein Ventilschließkörper betätigt wird, der zusammen mit einer an einem Ventilsitzkörper ausgebildeten Ventilsitzfläche einen Dichtsitz bildet. In dem Ventilsitzkörper sind mehrere Abspritzöffnungen vorgesehen, die stromabwärts der Ventilsitzfläche ausgebildet sind. Die Abspritzöffnungen umfassen wenigstens einen stromaufwärtigen ersten Abspritzöffnungsabschnitt und einen stromabwärtigen zweiten Abspritzöffnungsabschnitt mit einer unterschiedlichen Öffnungsweite. Zudem verläuft ein Wandungsbereich des zweiten Abspritzöffnungsbereichs aller Abspritzöffnungen auf einem Teilkreis im rechten Winkel zur Längsachse des die Abspritzöffnungen aufweisenden Ventilbauteils. ihren Abspritzöffnungsabschnitten werkzeuggebunden hergestellt werden können. Bekannte separate Arbeitsgänge zur Herstellung der Abspritzöffnungsabschnitte wie z.B. Stanzen, Bohren, Erodieren oder Laserbohren können entfallen. Mit hohen Qualitätsmerkmalen unter Einhaltung aller Maßtoleranzen, Formtoleranzen und Lagetoleranzen lassen sich die Abspritzöffnungen mit ihren Abspritzöffnungsabschnitten erfindungsgemäß mit hoher Reproduzierbarkeit herstellen.

### Zeichnung

Ausführungsbeispiele der Erfindung sind in der Zeichnung vereinfacht dargestellt und in der nachfolgenden Beschreibung näher erläutert. Es zeigen
- Fig. 1: einen schematischen Schnitt durch ein Ausführungsbeispiel eines Brennstoffeinspritzventils mit erfindungsgemäß ausgeformten Abspritzöffnungen in einem Ventilsitzkörper,
- Fig. 2: den Ausschnitt II im Bereich einer Abspritzöffnung in Fig. 1 in einer vergrößerten Darstellung, wobei die Abspritzöffnung in einer ersten Ausführung ausgestaltet ist,
- Fig. 3: einen Ventilsitzkörper mit einer Abspritzöffnung in einer zweiten Ausführung in einer mit Fig. 2 vergleichbaren Ausschnittsdarstellung und
- Fig. 4: einen Ventilsitzkörper mit einer Abspritzöffnung in einer dritten Ausführung in einer mit Fig. 2 vergleichbaren Ausschnittsdarstellung.

### Beschreibung der Ausführungsbeispiele

Ein in Fig. 1 dargestelltes Ausführungsbeispiel eines Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer an einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über wenigstens zwei Abspritzöffnungen 7 verfügt. Das Brennstoffeinspritzventil 1 ist jedoch idealerweise als Mehrloch-Einspritzventil ausgeführt und hat deshalb zwischen vier und dreißig Abspritzöffnungen 7. Der Düsenkörper 2 ist durch eine Dichtung 8 gegen ein Ventilgehäuse 9 abgedichtet. Als Antrieb dient z.B. ein elektromagnetischer Kreis, der eine Magnetspule 10 als Aktuator umfasst, die in einem Spulengehäuse 11 gekapselt und auf einen Spulenträger 12 gewickelt ist, welcher an einem Innenpol 13 der Magnetspule 10 anliegt. Der Innenpol 13 und das Ventilgehäuse 9 sind durch eine Verengung 26 voneinander getrennt und miteinander durch ein nicht ferromagnetisches Verbindungsbauteil 29 verbunden. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. Auf der anderen Seite der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Einstellhülse 24 auf Vorspannung gebracht wird.

In der Ventilnadelführung 14, im Anker 20 und an einem Führungskörper 41 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung und durch eine weitere Dichtung 36 gegen einen nicht weiter dargestellten Zylinderkopf abgedichtet.

Auf der stromabwärtigen Seite des Ankers 20 ist ein ringförmiges Dämpfungselement 33, welches aus einem Elastomerwerkstoff besteht, angeordnet. Es liegt auf einem zweiten Flansch 34 auf, welcher über eine Schweißnaht 35 kraftschlüssig mit der Ventilnadel 3 verbunden ist.

Im Ruhezustand des Brennstoffeinspritzventils 1 wird der Anker 20 von der Rückstellfeder 23 entgegen seiner Hubrichtung so beaufschlagt, dass der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befmdlichen Arbeitsspalt 27 vorgegeben ist. Der Anker 20 nimmt den ersten Flansch 21, welcher mit der Ventilnadel 3 verschweißt ist, ebenfalls in Hubrichtung mit. Der mit der Ventilnadel 3 in Verbindung stehende Ventilschließkörper 4 hebt von der Ventilsitzfläche 6 ab, und der Brennstoff wird durch die Abspritzöffnungen 7 abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Erfindungsgemäß sind die Abspritzöffnungen 7 im Ventilsitzkörper 5 spezifisch ausgeführt. Der Ventilsitzkörper 5 wird in vorteilhafter Weise mittels so genanntem MIM-Verfahren hergestellt. Das bereits bekannte und auch als Metal-Injection-Molding (MIM) bezeichnete Verfahren umfasst die Herstellung von Formteilen aus einem Metallpulver mit einem Bindemittel, z. B. einem Kunststoffbindemittel, die miteinander gemischt und homogenisiert werden, beispielsweise auf konventionellen Kunststoffspritzgießmaschinen und das nachfolgende Entfernen des Bindemittels und Sintern des verbleibenden Metallpulvergerüsts. Die Zusammensetzung des Metallpulvers kann dabei auf einfache Weise auf optimale magnetische und thermische Eigenschaften abgestimmt werden.

Bei Brennstoffeinspritzventilen 1 zum direkten Einspritzen von Brennstoff in den Brennraum einer Brennkraftmaschine besteht ein erhebliches Risiko der Belagbildung an den stromabwärtigen Bauteilen, wie Spritzlochscheiben und Ventilsitzkörpern. Insbesondere sind die Abspritzöffnungen 7 anfällig gegen eine Verkokung des freien Querschnitts, so dass es in nachteiliger Weise zu Mindermengen gegenüber den gewünschten Abspritzmengen kommen kann. Entsprechend wünschenswert ist es, den Temperaturhaushalt im Bereich des stromabwärtigen Endes des Brennstoffeinspritzventils 1 rund um den Ventilsitzkörper 5 gezielt einzustellen. Außerdem soll bestmöglich sichergestellt werden, dass über die Abspritzöffnungen 7 über die gesamte Lebensdauer des Brennstoffeinspritzventils 1 eine konstante Durchflussmenge abspritzbar ist. Es wurde herausgefunden, dass insbesondere bei gestuften Abspritzöffnungen 7, die in stromabwärtiger Richtung eine Öffnungsweitenvergrößerung besitzen, die Neigung zur Belagbildung, Verkokung und damit die Gefahr des Zusetzens des freien Querschnitts der Abspritzöffnungen 7 erheblich reduziert sind.

Die vorliegende Erfindung zeichnet sich dadurch aus, dass gestufte Abspritzöffnungen 7 in großer Anzahl in einem mittels MIM-Verfahren hergestellten Formteil, hier in dem Ventilsitzkörper 5 besonders einfach und kostengünstig und mit hoher Genauigkeit werkzeuggebunden ausformbar sind. Bei bekannten Abspritzöffnungen von Brennstoffeinspritzventilen, die als Mehrloch-Ventile ausgeführt sind, besitzt jede Abspritzöfnung bzw. bei gestuften Abspritzöffnungen jeder stromabwärtige Abspritzöffnungsabschnitt einen eigenen Raumwinkel. Für eine optimierte und kostengünstige und damit zeitgleiche Ausformung einer Vielzahl von Abspritzöffnungen 7 ist eine solche Anordnung und Ausführung der Abspritzöffnungen 7 im Ventilsitzkörper 5 erschwerend.

Besonders vorteilhaft ist es deshalb, die gestuften Abspritzöffnungen 7 spezifisch auszuformen. In dem Metal-Injection-Molding-Prozess zur Herstellung des Ventilsitzkörpers 5 lassen sich die Abspritzöffnungen 7 besonders günstig ausformen, wenn alle Abspritzöffnungen 7 eines Teilkreises zumindest in ihrem jeweiligen stromabwärtigen Abspritzöffnungsabschnitt 7" einen parallel zur Längsachse 40 des die Abspritzöffnungen 7 aufweisenden Ventilbauteils, hier des Ventilsitzkörpers 5, verlaufenden Wandungsbereich 42 aufweisen. Die Längsachse 40 des Ventilsitzkörpers 5 fällt in den dargestellten Ausführungsbeispielen mit der Ventillängsachse zusammen. Der Ventilsitzkörper 5 könnte jedoch auch unter einem Winkel an dem Brennstoffeinspritzventil 1 zur Schrägabspritzung befestigt werden.

Figur 2 zeigt den Ausschnitt II im Bereich einer Abspritzöffnung 7 in Figur 1 in einer vergrößerten Darstellung in einer ersten Ausführung, wobei deutlich wird, dass die Abspritzöffnung 7 zwei Abspritzöffnungsabschnitte 7', 7" umfasst. Der stromaufwärtige erste Abspritzöffnungsabschnitt 7' hat dabei eine deutlich kleinere Öffnungsweite als der stromabwärts folgende zweite Abspritzöffnungsabschnitt 7". Die Ausrichtung der beiden Abspritzöffungsabschnitte 7', 7" ein und derselben Abspritzöffung 7 kann dabei unterschiedlich sein. Wesentlich ist jedoch der parallel zur Längsachse 40 verlaufende Wandungsbereich 42 des zweiten Abspritzöffnungsabschnitts 7" aller Abspritzöffnungen 7 auf einem Teilkreis. Dabei sollte der parallele Wandungsbereich 42 auf der zur Längsachse 40 hin liegenden Innenseite liegen. Wie in Figur 2 dargestellt, kann auch der gesamte Abspritzöffnungsabschnitt 7" achsparallel verlaufen.

In Figur 3 ist ein zweites Ausführungsbeispiel einer Abspritzöffnung 7 in einem Ventilsitzkörper 5 in einer mit Fig. 2 vergleichbaren Ausschnittsdarstellung dargestellt. Hier ist wiederum der auf der zur Längsachse 40 hin liegenden Innenseite ausgebildete Wandungsbereich 42 parallel zur Längsachse 40 verlaufend ausgeführt, während auf der von der Längsachse 40 entfernt liegenden Seite der Wandungsbereich schräg nach außen geneigt verläuft. Die Pfeile 44 in den Figuren 2 und 3 sollen anzeigen, dass bei einer solchen Ausführung der Abspritzöffnungsabschnitte 7" in idealer Weise im MIM-Prozess alle Abspritzöffnungen 7 zugleich werkzeuggebunden axial entformbar sind.

In einer dritten Ausführung einer Abspritzöffnung 7 in einem Ventilsitzkörper 5, die ebenfalls in einer mit Fig. 2 vergleichbaren Ausschnittsdarstellung in der Figur 4 gezeigt ist, sind alle Abspritzöffnungen 7 eines Teilkreises zumindest in ihrem jeweiligen stromabwärtigen Abspriböffnungsabschnitt 7" derart ausgelegt, dass ein Wandungsbereich 43 im rechten Winkel zur Längsachse 40 verläuft. Dabei sollte der im rechten Winkel verlaufende Wandungsbereich 43 auf der zur Ventilsitzfläche 6 hin liegenden oberen Seite liegen. Der untere, von der Ventilsitzfläche 6 entfernt liegende Wandungsbereich kann schräg nach außen geneigt verlaufen. Der Doppelpfeil 44 in Figur 4 zeigt an, dass bei einer solchen Ausführung der Abspritzöffnungsabschnitte 7" in idealer Weise im MIM-Prozess alle Abspritzöffnungen 7 zugleich werkzeuggebunden radial entformbar sind.

Anstelle der Abspritzöffnungsabschnitte 7" für jede einzelne Abspritzöffnung 7 kann der stromabwärtige Abspritzöffnungsabschnitt 7" auch teilringförmig oder vollständig ringförmig umlaufen, in den dann einige oder alle stromaufwärtigen Abspritzöffnungsabschnitte 7' münden. Entsprechend sind dann jedoch auch Wandungsbereiche 42, 43 des teilring- bzw. ringförmigen Abspritzöffnungsabschnitts 7" entweder parallel oder im rechten Winkel zur Längsachse 40 des Ventilsitzkörpers 5 ausgeführt.

Durch die axiale bzw. radiale Ausformbarkeit der Abspritzöffungsabsehnitte 7" der Abspritzöffnungen 7 ist es möglich, die Konturen der Abspritzöffnungsabschnitte 7" in einer sehr hohen Varianz in einem Spritzgießwerkzeug zu integrieren. Es ergeben sich erhebliche Kostenvorteile gegenüber bekannten Lösungen, da die Abspritzöffnungen 7 mit ihren Abspritzöffnungsabschnitten 7" werkzeuggebunden hergestellt werden können. Bekannte separate Arbeitsgänge zur Herstellung der Abspritzöffnungsabschnitte 7" wie z.B. Stanzen, Bohren, Erodieren oder Laserbohren können entfallen. Mit hohen Qualitätsmerkmalen unter Einhaltung aller Maßtoleranzen, Formtoleranzen und Lagetoleranzen lassen sich die Abspritzöffnungen 7 mit ihren Abspritzöffnungsabschnitten 7" erfindungsgemäß mit hoher Reproduzierbarkeit herstellen.

Die Erfindung ist nicht auf die dargestellten Ausführungsbeispiele beschränkt und z. B. für andersartig angeordnete Abspritzöffnungen 7 sowie für beliebige Bauweisen von nach innen öffnenden Mehrloch-Brennstoffeinspritzventilen 1 anwendbar. Insbesondere sind alle Merkmale der Erfindung beliebig kombinierbar.

## Patentansprüche

1. Verfahren zur Ausformung von Abspritzöffnungen (7) an einem Abspritzöffnungen (7) aufweisenden Ventilbauteil (5) eines Brennstoffeinspritzventils (1),
**dadurch gekennzeichnet,**
**dass** das Ventilbauteil (5) mittels Metal-Injection-Molding-Verfahren mit den Verfahrensschritten
- Mischen und Homogenisieren eines Metallpulvers und eines Bindemittels,
- nachfolgendes Spritzgießen,
- Entfernen des Bindemittels und
- Sintern des Metallpulvergerüsts
hergestellt wird und die Abspritzöffnungen (7) derart ausgeformt werden, dass sie wenigstens einen stromaufwärtigen ersten Abspritzöffnungsabschnitt (7') und einen stromabwärtigen zweiten Abspritzöffnungsabschnitt (7") mit einer unterschiedlichen Öffnungsweite umfassen und ein Wandungsbereich (42, 43) des zweiten Abspritzöffnungsbereichs (7") aller Abspritzöffnungen (7) auf einem Teilkreis entweder parallel oder im rechten Winkel zur Längsachse (40) des die Abspritzöffnungen (7) aufweisenden Ventilbauteils verläuft.

2. Verfahren nach Anspruch 1,
**dadurch gekennzeichnet,**
**dass** die Abspritzöffnungsabschnitte (7") aller Abspritzöffnungen (7) eines Teilkreises zugleich axial entformt werden.

3. Verfahren nach Anspruch 1,
**dadurch gekennzeichnet,**
**dass** die Abspritzöffnungsabschnitte (7") aller Abspritzöffnungen (7) eines Teilkreises zugleich radial entformt werden.

4. Brennstoffeinsphtzventil für Brennstoffeinspritzanlagen von Brennkraftmaschinen mit einem erregbaren Aktuator (10) zur Betätigung eines Ventilschließkörpers (4), der zusammen mit einer an einem Ventilsitzkörper (5) ausgebildeten Ventilsitzfläche (6) einen Dichtsitz bildet, und Abspritzöffnungen (7), die stromabwärts der Ventilsitzfläche (6) ausgebildet sind,
**dadurch gekennzeichnet,**
**dass** das die Abspritzöffnungen (7) aufweisende Ventilbauteil, insbesondere der Ventilsitzkörper (5) mittels Metal-Injection-Molding-Verfahren gemäß einem der vorhergehenden Ansprüche hergestellt ist.

## Claims

1. Method for shaping discharge openings (7) on a valve component (5), which has discharge openings (7), of a fuel injection valve (1),
**characterized**
**in that** the valve component (5) is produced by means of a metal injection moulding method having the method steps:
- mixing and homogenization of a metal powder and a binding agent,
- subsequent injection moulding,
- removal of the binding agent, and
- sintering of the metal powder structure,
and the discharge openings (7) are shaped so as to comprise at least one upstream first discharge opening portion (7') and one downstream second discharge opening portion (7'') with a different opening width, and one wall region (42, 43) of the second discharge opening region (7") of all of the discharge openings (7) runs on a pitch circle either parallel or at right angles to the longitudinal axis (40) of the valve component which has the discharge openings (7).

2. Method according to Claim 1,
**characterized**
**in that** the discharge opening portions (7") of all of the discharge openings (7) of a pitch circle are removed axially from the mould at the same time.

3. Method according to Claim 1,
**characterized**
**in that** the discharge opening portions (7") of all of the discharge openings (7) of a pitch circle are removed radially from the mould at the same time.

4. Fuel injection valve for fuel injection systems of internal combustion engines, having an excitable actuator (10) for actuating a valve closing body (4) which forms a sealing seat together with a valve seat surface (6) formed on a valve seat body (5), and having discharge openings (7) which are formed downstream of the valve seat surface (6),
**characterized**
**in that** the valve component which has the discharge openings (7), in particular the valve seat body (5), is produced by means of a metal injection moulding method according to one of the preceding claims.

## Revendications

1. Procédé pour façonner des orifices de pulvérisation (7) sur un composant de soupape (5) d'une soupape d'injection de carburant (1) présentant des orifices de pulvérisation (7),
**caractérisé en ce que**
le composant de soupape (5) est fabriqué au moyen d'un procédé de moulage par injection de métal avec les étapes de procédé suivantes :
- mélange et homogénéisation d'une poudre métallique et d'un liant,
- moulage par injection subséquent,
- enlèvement du liant et
- frittage de la structure métallique pulvérulente
et les orifices de pulvérisation (7) sont façonnés de telle sorte qu'ils comprennent au moins une première portion d'orifice de pulvérisation amont (7') et une deuxième portion d'orifice de pulvérisation aval (7") avec une largeur d'orifice différente, et une région de paroi (42, 43) de la deuxième portion d'orifice de pulvérisation (7") de tous les orifices de pulvérisation (7) s'étend sur un cercle partiel soit parallèlement soit à angle droit par rapport à l'axe longitudinal (40) du composant de soupape présentant les orifices de pulvérisation (7).

2. Procédé selon la revendication 1,
**caractérisé en ce que**
les portions d'orifice de pulvérisation (7") de tous les orifices de pulvérisation (7) d'un cercle partiel sont démoulées axialement en même temps.

3. Procédé selon la revendication 1,
**caractérisé en ce que**
les portions d'orifice de pulvérisation (7") de tous les orifices de pulvérisation (7) d'un cercle partiel sont démoulées radialement en même temps.

4. Soupape d'injection de carburant pour systèmes d'injection de carburant de moteurs à combustion interne comprenant un actionneur excitable (10) pour l'actionnement d'un corps de fermeture de soupape (4), qui forme un siège d'étanchéité conjointement avec une surface de siège de soupape (6) réalisée sur un corps de siège de soupape (5), et des ouvertures de pulvérisation (7) qui sont réalisées en aval de la surface de siège de soupape (6),
**caractérisée en ce que**
le composant de soupape présentant les orifices de pulvérisation (7), en particulier le corps de siège de soupape (5), est fabriqué par un procédé de moulage par injection de métal selon l'une quelconque des revendications précédentes.
